# EUROPÄISCHE PATENTSCHRIFT

(11) **EP 3 048 234 B1**
(45) Veröffentlichungstag und Bekanntmachung des Hinweises auf die Patenterteilung: **21.03.2018**
(21) Anmeldenummer: 16151857.6
(22) Anmeldetag: 19.01.2016
(51) Int. Cl.: E06B 9/17, E06B 9/174, E06B 9/50

(54) **STÜTZSYSTEM FÜR ROLLLÄDEN**
SUPPORT SYSTEM FOR ROLLER SHUTTERS
SYSTEME DE SOUTIEN POUR VOLETS ROULANTS

(30) Priorität: 20.01.2015 DE 102015000697
(43) Veröffentlichungstag der Anmeldung: 27.07.2016
(73) Patentinhaber: Franz, Sergey, 94081 Fürstenzell (DE)
(72) Erfinder: Franz, Sergey, 94081 Fürstenzell (DE)
(74) Vertreter: advotec.

(56) Entgegenhaltungen:
- EP-A1- 0 730 081
- DE-A1- 19 900 589
- DE-U1- 29 901 034
- GB-A- 2 319 278
- US-A- 4 817 907

## Beschreibung

Die vorliegende Erfindung betrifft ein Stützsystem zum Stützen und Führen eines Rollladenpanzers eines Rollladens. Das erfindungsgemäße Stützsystem ist insbesondere geeignet für Rollladenpanzer von Rollläden mit Außenrevision.

Aus dem Stand der Technik ist es bekannt, dass bei Rollladenkästen ab einer Breite von ca. 150 cm das Problem auftritt, dass die Glieder des Rollladenpanzers in der Mitte so stark durchhängen, dass der Rollladenpanzer beim Ab- bzw. Aufrollen streift und sich sogar verkeilt. Für Rollladenkästen mit Innenrevision, auch Altbaukästen genannt, gibt es aktuell starre Führungsrollen, auch bekannt als Abdruckrollen oder Altbaurollen. Diese werden vorwiegend mittig an der Oberseite des Fensterstocks montiert und stützen den Rollladenpanzer, damit dieser nicht an der Abrollleiste (Traverse) streift oder sich verkeilt. Diese aus dem Stand der Technik bekannten Rollen bestehen aus einem starren Grundrahmen mit diversen Bohrungen zur Befestigung am Fensterstock, sowie einer Gummirolle, über die der Rollladenpanzer geführt und gestützt wird. Diese Rolle ist allerdings aufgrund ihrer starren Bauweise nur für Rollladenkästen mit Innenrevision und daher vorwiegend für Altbaurollladenkästen geeignet, bei denen die Rollladenführungsschienen direkt am Fensterstock montiert sind. Die DE 199 00 589 A1 zeigt ein Lagerteil zum Stützen und Führen eines Rollladenpanzers eines Rollladens mit einem ersten Schiebeschlitten in Form von zwei Platten zum Lagern der Rollladenwelle und mit einem vertikal verstellbaren zweiten Schiebeschlitten in Form von zwei weiteren Platten. Bei Rollladenkästen mit Außenrevision, welche vorwiegend in Neubauten eingesetzt werden, können die erwähnten Altbaurollen nicht ohne erheblichen Aufwand montiert werden. Dies begründet sich darin, dass bei Rollladenkästen mit Außenrevision die Führungsschienen der Rollladenpanzer in der Regel ca. 8 cm vom Fensterstock positioniert sind und die Rollladenwelle sich mittig vom Mauerwerk befindet. Dadurch läuft der Rollladenpanzer in einem Winkel von ca. 45° in die Führungsschienen ein, wobei sich ohne entsprechende Führung die einzelnen Glieder des Rollladenpanzers im Sturzbereich durchbiegen, an der i. d. R. vorhandenen Sichtblende streifen und sich in den Führungsschienen verkeilen. Die negativen Folgen hiervon sind ein schwergängiges Auf- und Abfahren des Rollladenpanzers, sichtbare Beschädigungen auf der Innenseite des Rollladenpanzers durch die Sichtblende sowie eine Blockierung des Rollladenpanzers durch Verkeilen.

Um die genannten Probleme einigermaßen zu lösen, mussten bislang aufwändige Unterbauten geschaffen werden, um die gängigen Altbaurollen so zu positionieren, dass diese den Rollladenpanzer ausreichend stützen können. Hierbei werden die Altbaurollen in der Regel mittig am Fensterstock montiert. Im Bedarfsfall müssen allerdings auch mehrere dieser Rollen eingesetzt werden. Der Zeit- und Materialaufwand ist hierbei sehr hoch und führt nicht immer dauerhaft zum gewünschten Ergebnis. Auch kann durch die aus dem Stand der Technik bekannten Stützsysteme nicht auf unterschiedliche Gegebenheiten (z. B. Größe des Fensters, Rollladens etc.) flexibel reagiert werden.

Der vorliegenden Erfindung liegt die Aufgabe zugrunde, ein Stützsystem sowie ein Rollladensystem zur Verfügung zu stellen, welche die Nachteile aus dem Stand der Technik überwinden. Der Erfindung liegt insbesondere die Aufgabe zugrunde, ein Stützsystem zu schaffen, welches eine erforderliche Stabilisierung eines Rollladenpanzers gewährleistet, schnell und einfach an unterschiedliche Gegebenheiten anpassbar ist sowie einfach und mit minimalem Aufwand montiert werden kann.

Diese Aufgaben werden erfindungsgemäß durch ein Stützsystem mit den Merkmalen des Anspruchs 1 sowie ein Rollladensystem mit den Merkmalen des Anspruchs 12 gelöst.

Durch die Kombination des erfindungsgemäßen Stützsystems aus einer Grundplatte sowie zwei verstellbaren Schiebeschlitten ist es möglich, die Führungsrolle des Stützsystems in mehreren Ebenen zu bewegen und zu verstellen. Auf diese Art und Weise kann die Rolle schnell und einfach in die optimale Position verbracht werden, um einen Rollladenpanzer optimal zu stützen und zu führen.

Ein weiterer Vorteil besteht darin, dass auf aufwändige Hilfskonstruktionen zur Platzierung der aus dem Stand der Technik bekannten starren Abdruckrollen verzichtet werden kann, was insbesondere eine enorme Zeitersparnis mit sich bringt. Außerdem kann das erfindungsgemäße Stützsystem jederzeit nachjustiert und an die Maße der jeweiligen Revisionsöffnung und den Sitz der Rollladenwelle angepasst werden. Zusätzlich wird eine nachhaltige Stabilisierung des Rollladenpanzers gewährleistet.

Unter horizontaler Verstellbarkeit des ersten Schiebeschlittens versteht man vorliegend eine Verstellbarkeit innerhalb einer Ebene, welche parallel zur Ebene der Grundplatte angeordnet ist.

In der Regel ist die Basisplatte des ersten Schiebeschlittens (insbesondere ausschließlich) in eine Richtung, vorzugsweise in Längsrichtung der Grundplatte auf dieser verschiebbar, wobei an zwei gegenüberliegenden Längsseiten der Grundplatte Leitelemente, insbesondere Aufkantungen zur Führung der Basisplatte des ersten Schiebeschlittens vorgesehen sind. Auf diese Art und Weise kann der erste Schiebeschlitten und damit auch der zweite Schiebeschlitten, welcher mit dem ersten Schiebeschlitten verbunden ist und die Führungsrolle trägt, innerhalb einer ersten Ebene verstellt werden.

In der Regel sind in der Grundplatte Aussparungen, insbesondere Bohrlöcher zur Durchführung von Befestigungsmitteln, insbesondere Schrauben zum Befestigen der Grundplatte an einem Fensterstock, eingebracht. Hierdurch ist ein einfaches Montieren des Stützsystems an einem Fensterstock möglich.

Vorzugsweise weist die Grundplatte insbesondere an einer Schmalseite eine Abkantung als Montageanschlag auf. Diese Abkantung kann beispielsweise in eine Nut am Fensterstock angebracht werden und dient so der optimalen Positionierung der Grundplatte. Vorzugsweise weisen die Basisplatte des ersten Schiebeschlittens und die Grundplatte jeweils mindestens eine Ausnehmung zur Durchführung eines gemeinsamen Befestigungsmittels, insbesondere einer Schraube zur Befestigung der Basisplatte des ersten Schiebeschlittens auf der Grundplatte auf, wobei die Ausnehmung in der Basisplatte des ersten Schiebeschlittens vorzugsweise eine längliche Ausnehmung, insbesondere ein Langloch ist, oder wobei eine Mehrzahl von in Reihe angeordnete Bohrungen in der Basisplatte eingebracht sind. Handelt es sich bei der Ausnehmung in der Basisplatte um ein Langloch, weist dieses eine Breite auf, welche es zwar ermöglicht, dass ein Schraubenkörper (Gewindeabschnitt) durch das Langloch geführt werden kann, ein Schraubenkopf bzw. eine die Schraube sichernde Mutter jedoch nicht durch das Langloch geführt werden kann. Ein Langloch hat den Vorteil, dass die Schraube lediglich gelockert, nicht jedoch aus dem Langloch entfernt werden muss, um eine Verstellung des ersten Schiebeschlittens auf der Grundplatte zu bewerkstelligen. Es muss dann nämlich nur die Schraube gelockert und der erste Schiebeschlitten in die richtige Position geschoben werden. Anschließend kann die Schraube wieder festgezogen werden.
Ein derartiges Verschieben ist bei in Reihe angeordneten einzelnen Aussparungen (z. B. Bohrungen) nicht möglich. Eine derartige Ausführungsform hat jedoch den Vorteil einer höheren Stabilität. Dies ist bei Anwendungen mit besonders hoher Materialbeanspruchung von Vorteil. Hierdurch wird die Einheit in sich nochmals stabiler und ein Verschieben der einzelnen Elemente nach einem Fixieren wird hierdurch unterbunden. Allerdings ist - im Gegensatz zu einem Langloch - kein stufenloses Verstellen des ersten Schiebeschlittens möglich.

Mit Vorteil sind die Seitenabschnitte des ersten Schiebeschlittens im Wesentlichen plattenförmig ausgebildet, wobei die Seitenabschnitte vorzugsweise jeweils zwei seitlich angeordnete Leitelemente, insbesondere Aufkantungen aufweisen.

Mit Vorteil umfasst der zweite Schiebeschlitten eine seine Verbindungsabschnitte verbindende und im Wesentlichen parallel zur Grundplatte und der Basisplatte des ersten Schiebeschlittens angeordnete Verbindungsplatte, welche vorzugweise eine, insbesondere U-förmige Ausnehmung zur Aufnahme eines Schraubenkopfes einer die Basisplatte des ersten Schiebeschlittens mit der Grundplatte verbindenden Schraube aufweist. Durch eine derartige Basisplatte erhält der zweite Schiebeschlitten eine erhöhte Stabilität.

Vorzugsweise weisen die Befestigungsabschnitte des zweiten Schiebeschlittens und die Seitenabschnitte des ersten Schiebeschlittens jeweils mindestens eine Ausnehmung zur Durchführung eines gemeinsamen Befestigungsmittels, insbesondere einer Schraube zur Befestigung der Befestigungsabschnitte des zweiten Schiebeschlittens an den Seitenabschnitten des ersten Schiebeschlittens auf, wobei die Ausnehmungen in den Befestigungsabschnitten des zweiten Schiebeschlittens vorzugsweise längliche Ausnehmungen, insbesondere Langlöcher sind oder wobei jeweils eine Mehrzahl von in Reihe angeordneten Bohrungen in den Befestigungsabschnitten eingebracht sind. Handelt es sich bei den Ausnehmungen in den Befestigungsabschnitten des zweiten Schiebeschlittens um ein Langloch, ist - analog zur Verstellbarkeit des ersten Schiebeschlittens auf der Grundplatte - ein stufenloses Verstellen des zweiten Schiebeschlittens an den Seitenabschnitten des ersten Schiebeschlittens möglich. Handelt es sich dagegen um in Reihe angeordnete Bohrungen, ist ebenfalls ein Verstellen des zweiten Schiebeschlittens möglich, wenngleich dies nicht stufenlos möglich ist. Unabhängig von der Art der Ausnehmung ist so besonders einfach ein Verstellen des zweiten Schiebeschlittens und damit auch der Führungsrolle innerhalb einer weiteren Ebene möglich, die im Wesentlichen senkrecht zur Ebene der Grundplatte angeordnet ist.

Bei einer bevorzugten Ausführungsform des erfindungsgemäßen Stützsystems weisen die Verbindungsabschnitte des zweiten Schiebeschlittens eine Mehrzahl von Ausnehmungen, insbesondere Bohrlöcher oder Bohrlochreihen zur flexiblen Aufnahme einer oder mehrerer Führungsrollen auf. Es ist auch bevorzugt, dass dem erfindungsgemäßen Stützsystem eine Mehrzahl unterschiedlich ausgebildeter Führungsrollen zugeordnet ist. Diese unterschiedliche Ausbildung der Führungsrollen kann sich beispielsweise in unterschiedlichen Durchmessern manifestieren. Hierbei wird die Flexibilität und Anpassbarkeit des erfindungsgemäßen Stützsystems weiter erhöht.

Bei einer weiteren Ausführungsform des erfindungsgemäßen Stützsystems weist die Grundplatte an ihrem im montierten Zustand dem Rollladenpanzer zugewandten Ende eine Lasche in Form eines Viertelkreises mit einem Bohrloch als fixen Drehpunkt sowie eine Mehrzahl von Bohrlöchern, Bohrlochreihen oder Langloch in Viertelkreisform zur diagonalen Neigung des ersten Schiebeschlittens auf. Hierbei wird eine diagonale Verstellbarkeit der Führungsrolle ermöglicht.

Die vorliegende Erfindung betrifft ferner die Verwendung eines erfindungsgemäßen Stützsystems zur Stützung eines Rollladenpanzers eines Rollladens.

Die vorliegende Erfindung betrifft ferner ein Rollladensystem für die Abdeckung einer Gebäudeöffnung, insbesondere eines Fensters, umfassend
a) einen Rollladenkasten, in welchem eine Rollladenwelle drehbar gelagert ist, an welcher ein Rollladenpanzer auf- bzw. abwickelbar angeordnet ist,
b) mindestens eine Führungsschiene zur Führung des Rollladenpanzers beim Auf- bzw. Abwickeln, sowie
c) ein erfindungsgemäßes Stützsystem zum Stützen und Führen des Rollladenpanzers.

Weitere Merkmale der Erfindung ergeben sich aus der nachfolgenden Beschreibung von bevorzugten Ausführungsbeispielen der Erfindung in Verbindung mit den Zeichnungen und den Unteransprüchen. Hierbei können die einzelnen Merkmale für sich allein oder in Kombination miteinander verwirklicht sein.

In den Zeichnungen zeigen:
- Figur 1:: Eine perspektivische Darstellung eines erfindungsgemäßen Stützsystems;
- Figur 2:: eine perspektivische Darstellung des Stützsystems von Figur 1 mit ausgefahrenem zweiten Schiebeschlitten;
- Figur 3:: eine Vorderansicht des Stützsystems von Figur 1;
- Figur 4:: eine Seitenansicht des Stützsystems von Figur 1;
- Figur 5:: eine Draufsicht auf das Stützsystem von Figur 1;
- Figur 6a:: eine Frontansicht der Grundplatte des Stützsystems von Figur 1;
- Figur 6b:: eine Seitenansicht der Grundplatte des Stützsystems von Figur 1;
- Figur 6c:: eine Draufsicht auf die Grundplatte des Stützsystems von Figur 1;
- Figur 7a:: eine Frontansicht des ersten Schiebeschlittens des Stützsystems von Figur 1;
- Figur 7b:: eine Seitenansicht des ersten Schiebeschlittens des Stützsystems von Figur 1;
- Figur 7c:: eine Draufsicht auf den ersten Schiebeschlitten des Stützsystems von Figur 1;
- Figur 8a:: eine Frontansicht des zweiten Schiebeschlittens des Stützsystems von Figur 1;
- Figur 8b:: eine Seitenansicht des zweiten Schiebeschlittens des Stützsystems von Figur 1;
- Figur 8c:: eine Draufsicht auf den zweiten Schiebeschlitten des Stützsystems von Figur 1;
- Figur 9:: eine schematische Seitenansicht eines erfindungsgemäßen Rollladensystems mit einem erfindungsgemäßen Stützsystem;
- Figur 10:: eine Vorderansicht des Rollladensystems von Figur 10;
- Figur 11:: den Rollladenkasten des Rollladensystems von Figur 10 ohne erfindungsgemäßes Stützsystem (nicht erfindungsgemäß).

Die Figuren 1 bis 5 zeigen verschiedene Ansichten eines erfindungsgemäßen Stützsystems 1, welches erfindungsgemäß Verwendung beim Stützen und Führen eines Rollladenpanzers eines Rollladens findet. Das erfindungsgemäße Stützsystem 1 umfasst eine auf einem Fensterstock befestigbare Grundplatte 2. Das Stützsystem 1 umfasst ferner einen ersten verstellbaren Schiebeschlitten 3 mit einer auf der Grundplatte 2 aufliegenden Basisplatte 4 sowie zwei aus der Basisplatte 4 entspringenden Seitenabschnitten 5a und 5b. Das Stützsystem 1 umfasst ferner einen zweiten verstellbaren Schiebeschlitten 6, welcher zwei Verbindungsabschnitte 7a und 7b aufweist. Zwischen den Verbindungsabschnitten 7a und 7b ist eine Führungsrolle 8 (transparent dargestellt) angeordnet, welche an den Verbindungsabschnitten 7a und 7b befestigt ist. Die Führungsrolle 8 dient zum Stützen und Führen eines Rollladenpanzers eines Rollladens. Die Führungsrolle 8 ist rotierbar zwischen den Verbindungsabschnitten 7a und 7b gelagert. An ihren unteren Enden sind die Verbindungsabschnitte 7a und 7b über eine Verbindungsplatte 9 miteinander verbunden. Die Verbindungsabschnitte 7a und 7b sind einstückig mit der Verbindungsplatte 9 verbunden. Der zweite Schiebeschlitten wird aus einer Metallplatte (Rohplatte) hergestellt, indem die Verbindungsabschnitte 7a und 7b durch rechtwinklige Aufkantung gebildet werden.

Zum besseren Verständnis der Funktionsweise des erfindungsgemäßen Stützsystems 1 werden nun zunächst die einzelnen Elemente näher beschrieben.

Die Grundplatte 2 ist aus einer ca. 1mm dicken Eisenplatte gefertigt. Die Grundplatte 2 weist vier Bohrungen 10 zur Befestigung der Grundplatte an einem Fensterstock mittels Schrauben auf. Die Grundplatte 2 weist zwei Längsseiten 11a und 11b sowie zwei Schmalseiten 12a und 12b auf. An der vorderen Schmalseite 12a weist die Grundplatte 2 eine Abkantung 13 auf. Diese Abkantung 13 dient als Montageanschlag beim Montieren an einem Fensterstock. In der Nähe der Schmalseite 12b der Grundplatte 2 ist mittig eine Aussparung 14 zum Durchführen einer Schraube 18a zur Fixierung des ersten Schiebeschlittens 3 an der Grundplatte 2 eingebracht. Im Bereich der Aussparung 14 sind an den Längsseiten 11a und 11b Aufkantungen 15a und 15b vorgesehen. Diese Aufkantungen 15a und 15b entstehen bei der Herstellung der Grundplatte 2 durch Aufkanten einer entsprechend geformten Rohplatte. Dies gilt auch für die Abkantung 13.

Auch der erste Schiebeschlitten 3 wird durch Aufkanten einer Rohplatte (ebenfalls einer 1mm starken Eisenplatte) hergestellt. Hierbei werden zunächst die beiden Seitenabschnitte 5a und 5b in einem rechten Winkel aufgekantet. In einem unteren Bereich der Seitenabschnitte 5a und 5b weisen diese ebenfalls jeweils zwei sich gegenüberliegende Aufkantungen 16a, 16b bzw. 16a' und 16b' auf. Die Basisplatte 4 des ersten Schiebeschlittens 3 weist ein Langloch 17 auf. Das Langloch 17 dient zur Aufnahme der Schraube 18a, welche zur Befestigung des ersten Schiebeschlittens 3 auf der Grundplatte 2 sowohl durch die Aussparung 14 in der Grundplatte 2 als auch durch das Langloch 17 geführt wird. Die Schraube 18 wird durch eine Beilagscheibe 19 und eine Mutter 20, welche beide einen größeren Durchmesser als das Langloch 17 aufweisen, auf der Basisplatte 4 des ersten Schiebeschlittens 3 fixiert. Bei der Schraube 18a handelt es sich um eine Flachkopfschraube, wobei der Flachkopf 21 der Schraube 18a an der Unterseite der Grundplatte 2 angeordnet ist. Auch der Flachkopf 21 der Schraube 18a weist einen größeren Durchmesser auf als die Aussparung 14 in der Grundplatte 2, so dass die Schraube 18a sicher in der Grundplatte 2 und der Basisplatte 4 gehalten wird.
An den Seitenabschnitten 5a und 5b ist jeweils eine Aussparung 22a, 22b zur Durchführung einer weiteren Flachkopfschraube 18b eingebracht. Bei den Aussparungen 22a und 22b handelt es sich um kreisrunde Bohrungen.

Auch der zweite Schiebeschlitten 6 wird durch Aufkanten einer ca. 1mm starken Rohplatte aus Eisen hergestellt. Die Verbindungsplatte 9 des zweiten Schiebeschlittens 6 weist eine Ausnehmung 23 auf. Diese Ausnehmung 23 weist die Form eines abgewinkelten U auf. In den Verbindungsabschnitten 7a und 7b des zweiten Schiebeschlittens 6 ist jeweils ein Langloch 24a, 24b eingebracht. Jedes dieser Langlöcher 24a und 24b erstreckt sich mittig in Längsrichtung der Verbindungsabschnitte 7a und 7b. Die Langlöcher 24a und 24b dienen zur Aufnahme von Flachkopfschrauben 18b, welche durch die Langlöcher 24a und 24b sowie die Aussparungen 22a und 22b in den Seitenabschnitten 5a und 5b zur Fixierung der Verbindungsabschnitte 7a und 7b an den Seitenabschnitten 5a und 5b geführt werden. In den Verbindungsabschnitten 7a und 7b des zweiten Schiebeschlittens ist ferner jeweils eine Bohrung 25a und 25b zur Durchführung einer Schraube zur Befestigung der Führungsrolle 8 an den Verbindungsabschnitten 7a und 7b eingebracht.

Durch die spezielle Kombination von Langlöchern und Aufkantungen ist eine besonders flexible, einfache und genaue Anpassung des Stützsystems 1 an verschiedene Gegebenheiten möglich.

Beim Montieren und Anpassen des Stützsystems 1 an einen Rollladenkasten wird in der Regel folgendermaßen vorgegangen:
Bei den Schrauben 18 handelt es sich vorzugsweise um M8-Flachrundschrauben mit Vierkantsatz DIN603. Der Einsatz von Flachrundschrauben mit Vierkantsatz birgt den Vorteil, dass zur Justierung des Stützsystems nur ein Schraubenschlüssel erforderlich ist.
Zunächst wird das Stützsystem 1 mit seiner Grundplatte 2 auf einen Fensterstock 38 aufgelegt. Bei der in Figur 9 dargestellten Ausführungsform eines erfindungsgemäßen Rollladensystems wird dieses an ein Kunststofffenster montiert. Hierbei wird die Abkantung 13 der Grundplatte 2 in eine entsprechende Vertiefung (z. B. Nut) im Fensterstock 38 eingeführt. Hier dient die Abkantung 13 als Montageanschlag. Für die Montage an Fensterstöcken ohne entsprechende Vertiefungen, beispielsweise an Holz-Fensterstöcken, wird i. d. R. ein Stützsystem mit einer Grundplatte ohne Abkantung verwendet. Alternativ kann bei einer derartigen Montage mit Fixierkrallen oder Drahtstiften gearbeitet werden. Speziell bei Holzfenstern kann dabei das Stützsystem am Fensterstock angelegt und mittels Hammer am Stock angeheftet werden. Zur endgültigen Befestigung der Einheiten muss diese zusätzlich vorzugsweise mit Senkkopfschrauben gesichert werden.
Nachdem das Stützsystem 1 die gewünschte Position eingenommen hat, wird es mit Hilfe von Schrauben, welche durch die Bohrungen 10 der Grundplatte 2 geführt werden, am Fensterstock befestigt.

Zur exakten Justierung des Stützsystems 1 am Fensterstock 38 wird i. d. R. zunächst der erste Schiebeschlitten in die exakt gewünschte Position gebracht. Hierzu wird zunächst die Schraube 18a gelockert. Durch die Tatsache, dass in der Basisplatte 4 des ersten Schiebeschlittens 3 ein Langloch eingebracht ist, muss die Schraube 18a nicht komplett entfernt werden. Nach dem Lockern der Schraube 18a kann der erste Schiebeschlitten 3 auf der Grundplatte 2 in Längsrichtung der Grundplatte 2 verschoben werden. Durch die Aufkantungen 15a und 15b an den Längsseiten 11a und 11b der Grundplatte 2 wird ein Führen des ersten Schiebeschlittens 3 beim Verschieben auf der Grundplatte 2 erreicht. Durch diese Aufkantungen 15a und 15b wird also verhindert, dass sich der erste Schiebeschlitten 3 beim Verschieben auf der Grundplatte 2 in eine nicht gewünschte Richtung bewegt. Ferner wird ein Verdrehen des ersten Schiebeschlittens 3 erreicht. In der Regel wird das Stützsystem 1 auf einem Untergrund (i. d. R. auf einen Fensterstock) montiert, welcher in einer Ebene parallel zum Erdboden liegt. In diesem Falle ist klassisch von einem horizontalen Verschieben des ersten Schiebeschlittens zu sprechen. Im Sinne dieser Anmeldung soll jedoch auch dann von einer horizontalen Verstellbarkeit gesprochen werden, wenn sich der Untergrund, auf dem das Stützsystem befestigt ist, auf einer Ebene befindet, welche nicht exakt parallel zum Erdboden verläuft.

Hat der erste Schiebeschlitten 3 seine gewünschte Position erreicht, wird dieser durch Festziehen der Schraube 18a an der gewünschten Position fixiert. Die Ausnehmung 23 in der Verbindungsplatte 9 des zweiten Schiebeschlittens 6 ist deshalb vorhanden, um ein reibungsloses Verschieben des ersten Schiebeschlittens 3 auf der Grundplatte 2 zu ermöglichen, ohne durch die Schraube 18a blockiert zu werden. Die Ausnehmung 23 dient also als eine Art Aufnahmenut für die Schraube 18a.

Um die Führungsrolle 8 nicht nur in einer horizontalen Ebene in eine gewünschte Position verbringen zu können, sondern auch in einer vertikalen Ebene, werden auch die Schrauben 18b, welche als Befestigungsmittel zwischen den Seitenabschnitten 5a und 5b sowie den Verbindungsabschnitten 7a und 7b dienen, gelockert. Dann wird der zweite Schiebeschlitten 6 in einer zur Grundplatte 2 annähernd senkrecht angeordneten Ebene verschoben (siehe Pfeil in Fig. 2). Dies ist deshalb möglich, weil in den Verbindungsabschnitten 7a und 7b des zweiten Schiebeschlittens 6 Langlöcher 24a, 24b angeordnet sind, deren Längsachsen zur Grundplatte 2 in etwa senkrecht angeordnet sind. Dadurch können die Verbindungsabschnitte 7a und 7b an den Seitenabschnitten 5a und 5b des ersten Schiebeschlittens in deren Längsrichtung verschoben werden. Hat die Führungsrolle 8 ihre endgültige optimale Position eingenommen, werden auch die Schrauben 18b festgezogen, sodass der zweite Schiebeschlitten 6 am ersten Schiebeschlitten 3 fixiert ist.

Figur 9 zeigt ein erfindungsgemäßes Rollladensystem für die Abdeckung eines Fensters mit dem fertig montierten Stützsystem 1. Das Rollladensystem 30 umfasst ferner einen Rollladenkasten 31 für eine Außenrevision, in welchem eine Rollladenwelle 33 drehbar gelagert ist. An der Rollladenwelle 33 ist ein Rollladenpanzer 34 auf- bzw. abwickelbar angeordnet. Das Rollladensystem 30 umfasst ferner zwei Führungsschienen 35 zur Führung des Rollladenpanzers 34 beim Auf- und Abwickeln. Das Stützsystem 1 ist so positioniert, dass die Führungsrolle 8 eine optimale Position zum Führen des Rollladenpanzers 34 einnimmt. Bei dieser Position der Führungsrolle 8 wird verhindert, dass der Rollladenpanzer 34 die Sichtblende 36 streift. Ferner wird der Rollladenpanzer optimal in die Führungsschienen 35 geleitet, ohne zu verkanten oder zu verkeilen. Das Stützsystem 1 ist auf der oberen Stirnseite 37 des Fensterstocks 38 angeordnet, welche Stirnseite 37 auf einer Ebene parallel zum Erdboden liegt.

Figur 10 zeigt das erfindungsgemäße Rollladensystem 30 in einer Frontalansicht. Durch das Stützsystem 1 sind die einzelnen Lamellen 39 des Rollladenpanzers 34 gerade und parallel zueinander ausgerichtet, ohne durchzuhängen.

Im Gegensatz hierzu zeigt Figur 11 einen Rollladen ohne erfindungsgemäßes Stützsystem. Bei diesem hängen die Lamellen des Rollladenpanzers teilweise durch, wodurch es zu Verkeilungen beim Auf- bzw. Abwickeln des Rollladens kommt.

## Patentansprüche

1. Stützsystem zum Stützen und Führen eines Rollladenpanzers eines Rollladens, umfassend
a) mindestens eine auf einem Untergrund, insbesondere einem Fensterstock (38) befestigbare Grundplatte (2);
b) mindestens einen im montierten Zustand des Systems horizontal verstellbaren ersten Schiebeschlitten (3), welcher eine auf der Grundplatte (2) aufliegende Basisplatte (4) sowie zwei aus der Basisplatte (4) entspringende und mit dieser einen im Wesentlichen rechten Winkel einschließende Seitenabschnitte (5a, 5b) aufweist, wobei die Basisplatte (4) des ersten Schiebeschlittens (3) zur Verstellung des selben auf der Grundplatte (2) verschiebbar und an unterschiedlichen Positionen auf der Grundplatte (2) fixierbar ist;
c) mindestens einen im montierten Zustand des Stützsystems (1) vertikal verstellbaren zweiten Schiebeschlitten (6), welcher zwei Verbindungsabschnitte (7a, 7b) aufweist, zwischen denen eine Führungsrolle (8) gehalten ist und welche Verbindungsabschnitte (7a, 7b) an den Seitenabschnitten (5a, 5b) des ersten Schiebeschlittens (3) an unterschiedlichen Positionen fixierbar sind.

2. Stützsystem nach Anspruch 1, **dadurch gekennzeichnet, dass** die Basisplatte (4) des ersten Schiebeschlittens (3) in einer Richtung, vorzugsweise im Wesentlichen in Längsrichtung der Grundplatte (2) auf dieser verschiebbar ist, wobei an zwei gegenüberliegenden Längsseiten (11a, 11b) der Grundplatte (2) Leitelemente, insbesondere Aufkantungen (15a, 15b) zur Führung der Basisplatte (4) des ersten Schiebeschlittens (3) vorgesehen sind.

3. Stützsystem nach einem der Ansprüche 1 oder 2, **dadurch gekennzeichnet, dass** in der Grundplatte (2) Aussparungen (10) zur Durchführung von Befestigungsmitteln, insbesondere Schrauben zur Befestigung der Grundplatte (2) an einem Fensterstock (38) eingebracht sind.

4. Stützsystem nach einem der vorhergehenden Ansprüche, **dadurch gekennzeichnet, dass** die Grundplatte (2) insbesondere an einer Schmalseite (12a) eine Abkantung (13) als Montageanschlag aufweist.

5. Stützsystem nach einem der vorhergehenden Ansprüche, **dadurch gekennzeichnet, dass** die Basisplatte (4) des ersten Schiebeschlittens (3) und die Grundplatte (2) jeweils mindestens eine Ausnehmung zur Durchführung eines gemeinsamen Befestigungsmittels, insbesondere einer Schraube (18a) zur Befestigung der Basisplatte (4) des ersten Schiebeschlittens (3) auf der Grundplatte (2) aufweisen, wobei die mindestens eine Ausnehmung in der Basisplatte (4) des ersten Schiebeschlittens (3) vorzugsweise eine längliche Ausnehmung, insbesondere ein Langloch (17) ist oder eine Mehrzahl von in Reihe angeordneten Bohrungen in der Basisplatte (4) eingebracht sind.

6. Stützsystem nach einem der vorhergehenden Ansprüche, **dadurch gekennzeichnet, dass** die Seitenabschnitte (5a, 5b) des ersten Schiebeschlittens (3) plattenförmig ausgebildet sind, wobei die Seitenabschnitte (5a, 5b) vorzugsweise jeweils zwei seitlich angeordnete Leitelemente, insbesondere Aufkantungen (16a, 16b, 16a', 16b') aufweisen.

7. Stützsystem nach einem der vorhergehenden Ansprüche, **dadurch gekennzeichnet, dass** der zweite Schiebeschlitten (6) eine die Verbindungsabschnitte (7a, 7b) verbindende und im Wesentlichen parallel zur Grundplatte (2) und der Basisplatte (4) des ersten Schiebeschlittens (3) angeordnete Verbindungsplatte (9) umfasst, welche vorzugsweise eine, insbesondere U-förmige Ausnehmung (23) zur Aufnahme einer Schraube (18a) aufweist.

8. Stützsystem nach einem der vorhergehenden Ansprüche, **dadurch gekennzeichnet, dass** die Verbindungsabschnitte (7a, 7b) des zweiten Schiebeschlittens (6) und die Seitenabschnitte (5a, 5b) des ersten Schiebeschlittens (3) jeweils mindestens eine Ausnehmung zur Durchführung eines gemeinsamen Befestigungsmittels, insbesondere einer Schraube (18b) zur Befestigung der Verbindungsabschnitte (7a, 7b) an den Seitenabschnitten (5a, 5b) aufweisen, wobei die Ausnehmungen in den Verbindungsabschnitten (7a, 7b) des zweiten Schiebeschlittens (6) vorzugsweise längliche Ausnehmungen, insbesondere Langlöcher (24a, 24b) sind oder eine Mehrzahl von in Reihe angeordnete Bohrungen in den Verbindungsabschnitten eingebracht sind.

9. Stützsystem nach einem der vorhergehenden Ansprüche, **dadurch gekennzeichnet, dass** die Verbindungsabschnitte (7a, 7b) des zweiten Schiebeschlittens (6) jeweils eine Mehrzahl von Ausnehmungen, insbesondere Bohrlöcher (25a, 25b) oder Bohrlochreihen zur flexiblen Aufnahme der Führungsrolle (8) aufweisen.

10. Stützsystem nach einem der vorhergehenden Ansprüche, **dadurch gekennzeichnet, dass** die Grundplatte (2) an ihrem im montierten Zustand zum Rollladenpanzer weisenden Ende eine Lasche in Form eines Viertelkreises mit einem Bohrloch als fixen Drehpunkt sowie Bohrlöcher, Bohrlochreihen oder ein Langloch in Viertelkreisform zur diagonalen Neigung der Schiebeschlitten, aufweist.

11. Verwendung eines Stützsystems nach einem der Ansprüche 1 bis 10 zur Stützung und/oder Führung eines Rollladenpanzers (34).

12. Rollladensystem für die Abdeckung einer Gebäudeöffnung, umfassend
a) einen Rollladenkasten (31), in welchem eine Rollladenwelle (33) drehbar gelagert ist, an welcher ein Rollladenpanzer (34) auf- bzw. abwickelbar angeordnet ist;
b) mindestens eine Führungsschiene (35) zur Führung des Rollladenpanzers (34) beim Auf- und Abwickeln;
c) ein Stützsystem (1) nach einem der Ansprüche 1 bis 10 zum Stützen und Führen des Rollladenpanzers (34).

## Claims

1. A support system for supporting and guiding the roller shutter slats of a roller shutter, comprising
a) at least one ground plate (2) which can be attached to a ground surface, in particular to a window frame (38);
b) at least one first sliding carriage (3) which can be displaced horizontally when the system is in the mounted state and which has a base plate (4) resting on the ground plate (2) and two side portions (5a, 5b) protruding from the base plate (4) and forming a substantially right angle therewith, wherein the base plate (4) of the first sliding carriage (3) can slide on the ground plate (2) so as to displace first the sliding carriage (3) and can be fixed in different positions on the ground plate (2);
c) at least one second sliding carriage (6) which can be displaced vertically when the support system (1) is in the mounted state and which has two connecting portions (7a, 7b) between which a guide roller (8) is held and which (7a, 7b) can be fixed to the side portions (5a, 5b) of the first sliding carriage (3) in different positions.

2. The support system according to claim 1, **characterized in that** the base plate (4) of the first sliding carriage (3) can slide in one direction on the ground plate (2), preferably substantially in the longitudinal direction of the ground plate (2), wherein guiding elements, in particular upstands (15a, 15b), for guiding the base plate (4) of the first sliding carriage (3) are provided on two opposite longitudinal sides (11a, 11b) of the ground plate (2).

3. The support system according to any one of claims 1 or 2, **characterized in that** openings (10) for the passage of fixing means, in particular screws for fixing the ground plate (2) to a window frame (38), are formed in the ground plate (2).

4. The support system according to any one of the preceding claims, **characterized in that** the ground plate (2) has a folded edge (13), in particular on a narrow side (12a), serving as a mounting stop.

5. The support system according to any one of the preceding claims, **characterized in that** the base plate (4) of the first sliding carriage (3) and the ground plate (2) each have at least one opening for the passage of a shared fixing means, in particular a screw (18a) for fixing the base plate (4) of the first sliding carriage (3) on the ground plate (2), the at least one opening in the base plate (4) of the first sliding carriage (3) preferably being an elongate opening, in particular an oblong hole (17), or a plurality of bore holes disposed in a row being formed in the base plate (4).

6. The support system according to any one of the preceding claims, **characterized in that** the side portions (5a, 5b) of the first sliding carriage (3) are plate-shaped, the side portions (5a, 5b) each preferably having two laterally disposed guiding elements, in particular upstands (16a, 16b, 16a', 16b').

7. The support system according to any one of the preceding claims, **characterized in that** the second sliding carriage (6) comprises a connecting plate (9) connecting the connecting portions (7a, 7b), being disposed substantially parallel to the ground plate (2) and to the base plate (4) of the first sliding carriage (3) and preferably having an in particular U-shaped opening (23) for receiving a screw (18a).

8. The support system according to any one of the preceding claims, **characterized in that** the connecting portions (7a, 7b) of the second sliding carriage (6) and the side portions (5a, 5b) of the first sliding carriage (3) each have at least one opening for the passage of a shared fixing means, in particular a screw (18b) for fixing the connecting portions (7a, 7b) to the side portions (5a, 5b), the openings in the connecting portions (7a, 7b) of the second sliding carriage (6) preferably being elongate openings, in particular oblong holes (24a, 24b), or a plurality of bore holes disposed in a row being formed in the connecting portions.

9. The support system according to any one of the preceding claims, **characterized in that** the connecting portions (7a, 7b) of the second sliding carriage (6) each have a plurality of openings, in particular bore holes (25a, 25b) or bore hole rows, for flexibly receiving the guide roller (8).

10. The support system according to any one of the preceding claims, **characterized in that** on its end facing toward the roller shutter slats when in the mounted state, the ground plate (2) has a tab in the shape of a quarter circle having a bore hole as a fix turning point and bore holes, bore hole rows or an oblong hole in the shape of a quarter circle for diagonally tilting the sliding carriages.

11. A use of a support system according to any one of claims 1 to 10 for supporting and/or guiding roller shutter slats (34).

12. A roller shutter system for covering a building opening, comprising,
a) a roller shutter box (31), in which a roller shutter shaft (33), on which roller shutter slats (34) are disposed in such a manner that they can be wound onto or unwound therefrom, is mounted in such a manner that it can rotate;
b) at least one guide rail (35) for guiding the roller shutter slats (34) when they are being wound and unwound;
c) a support system (1) according to any one of claims 1 to 10 for supporting and guiding the roller shutter slats (34).

## Revendications

1. Système de support destiné à supporter et guider un tablier d'un volet roulant, comprenant
a) au moins une plaque de fond (2) fixable sur un fond, notamment sur un châssis de fenêtre (38) ;
b) au moins un premier chariot coulissant (3) déplaçable horizontalement à l'état monté du système, le premier chariot coulissant ayant une plaque de base (4) reposant sur la plaque de fond (2) et deux tronçons latéraux (5a, 5b) saillissant à partir de la plaque de base (4) et formant un angle sensiblement droit avec celle-ci, la plaque de base (4) du premier chariot coulissant (3) pouvant coulisser sur la plaque de fond (2) afin de déplacer celui-ci et étant fixable en différentes positions sur la plaque de fond (2) ;
c) au moins un deuxième chariot coulissant (6) déplaçable verticalement à l'état monté du système, le deuxième chariot coulissant ayant deux tronçons de liaison (7a, 7b) entre lesquels un rouleau de guidage (8) est tenu, les tronçons de liaison (5a, 5b) pouvant être fixés aux tronçons latéraux (5a, 5b) du premier chariot coulissant (3) en différentes positions.

2. Système de support selon la revendication 1, **caractérisé en ce que** la plaque de base (4) du premier chariot coulissant (3) est déplaçable dans une direction sur la plaque de fond (2), préférablement sensiblement dans la direction longitudinale de la plaque de fond (2), des éléments de guidage, notamment des relevés (15a, 15b) destinés à guider la plaque de base (4) du premier chariot coulissant (3) étant prévus sur deux cotés longitudinaux (11a, 11b) opposés de la plaque de fond (2).

3. Système de support selon l'une quelconque des revendications 1 ou 2, **caractérisé en ce que** des orifices (10) pour le passage des moyens de fixation, notamment des vis, destinés à fixer la plaque de fond (2) sur un châssis de fenêtre (38) sont introduits dans la plaque de fond (2).

4. Système de support selon l'une quelconque des revendications précédentes, **caractérisé en ce que** la plaque de fond (2) a un bord plié (13) servant comme butée de montage notamment sur un côté étroit (12a).

5. Système de support selon l'une quelconque des revendications précédentes, **caractérisé en ce que** la plaque de base (4) du premier chariot coulissant (3) et la plaque de fond (2) ont chacune au moins un orifice pour le passage d'un moyen de fixation commun, notamment d'une vis (18a), destiné à fixer la plaque de base (4) du premier chariot coulissant (3) sur la plaque de fond (2), l'au moins un orifice dans la plaque de base (4) du premier chariot coulissant (3) étant préférablement un orifice allongé, notamment un trou oblong (17), ou une pluralité de trous percés disposés en une rangée étant introduits dans la plaque de base (4).

6. Système de support selon l'une quelconque des revendications précédentes, **caractérisé en ce que** les tronçons latéraux (5a, 5b) du premier chariot coulissant (3) sont en forme de plaque, les tronçons latéraux (5a, 5b) ayant chacun préférablement deux éléments de guidage disposés latéralement, notamment des relevés (16a, 16b, 16a', 16b').

7. Système de support selon l'une quelconque des revendications précédentes, **caractérisé en ce que** le deuxième chariot coulissant (6) comprend une plaque de liaison (9) reliant les tronçons de liaison (7a, 7b) et étant disposée sensiblement parallèle à la plaque de fond (2) et à la plaque de base (4) du premier chariot coulissant (3), la plaque de liaison (9) ayant préférablement un orifice (23) notamment sous forme de U destiné à recevoir une vis (18a).

8. Système de support selon l'une quelconque des revendications précédentes, **caractérisé en ce que** les tronçons de liaison (7a, 7b) du deuxième chariot coulissant (6) et les tronçons latéraux (5a, 5b) du premier chariot coulissant (3) ont chacun au moins un orifice pour le passage d'un moyen de fixation commun, notamment d'une vis (18b), destiné à fixer les tronçons de liaison (7a, 7b) aux tronçons latéraux (5a, 5b), les orifices dans les tronçons de liaison (7a, 7b) du deuxième chariot coulissant (6) étant préférablement des orifices allongés, notamment des trous oblongs (24a, 24b), ou une pluralité de trous percés disposés en une rangée étant introduits dans les tronçons de liaison.

9. Système de support selon l'une quelconque des revendications précédentes, **caractérisé en ce que** les tronçons de liaison (7a, 7b) du deuxième chariot coulissant (6) ont chacun une pluralité d'orifices, notamment des trous percés (25a, 25b) ou des rangées de trous percés destinés à recevoir le rouleau de guidage (8) de manière flexible.

10. Système de support selon l'une quelconque des revendications précédentes, **caractérisé en ce qu'**à son extrémité tournée vers le tablier du volet roulant à l'état monté, la plaque de fond (2) a une languette sous forme de quart de cercle ayant un trou percé comme point pivot fixe ainsi que des trous percés, des rangées de trous percés ou un trou oblong sous forme de quart de cercle pour incliner diagonalement les chariots coulissants.

11. Utilisation d'un system de support selon l'une quelconque des revendications 1 à 10 destiné à supporter et/ou guider un tablier (34) d'un volet roulant.

12. Système de volet roulant destiné à couvrir une ouverture d'un bâtiment, comprenant
a) une caisse (31) du volet roulant dans laquelle un arbre (33) du volet roulant est monté de manière à tourner, un tablier (34) du volet roulant étant disposé sur ledit arbre (33) de manière à être enroulé et déroulé ;
b) au moins un rail de guidage (35) destiné à guider le tablier (35) lors de l'enroulement et du déroulement ;
c) un système de support (1) selon l'une quelconque des revendications 1 à 10 destiné à supporter et guider le tablier (34) du volet roulant.
